# EUROPÄISCHE PATENTSCHRIFT

(11) **EP 0 395 889 B1**
(45) Veröffentlichungstag und Bekanntmachung des Hinweises auf die Patenterteilung: **23.03.1994**
(21) Anmeldenummer: 90106198.6
(22) Anmeldetag: 30.03.1990
(51) Int. Cl.: B25B 5/06, B23Q 3/06

(54) **Werkstückspannvorrichtung**
Clamping device for workpieces
Dispositif de serrage de pièces

(30) Priorität: 06.04.1989 DE 3911073
(43) Veröffentlichungstag der Anmeldung: 07.11.1990
(73) Patentinhaber: Kontec GmbH Konstuktion + Technik im Maschinenbau, D-67227 Frankenthal (DE)
(72) Erfinder: Szebold, Johann, D-6522 Osthofen (DE)
(74) Vertreter: Fischer, Wolf-Dieter, Dipl.-Ing.

(56) Entgegenhaltungen:
- EP-A- 0 255 853
- DE-A- 3 215 461
- DE-A- 3 334 401
- DE-C- 3 603 618
- DE-C- 3 638 526
- US-A- 4 700 936

## Beschreibung

Die Erfindung betrifft eine Werkstückspannvorrichtung, die durch einen drehrichtungsumkehrbaren Rotationsmotor betätigbar ist, bestehend aus einem vom Rotationsmotor antreibbaren, mit einem Bewegungsgewinde versehenen Schaft, der in einem Führungsgehäuse drehbar und in einem Zwischenstück auf Wälzlagern axial abgestützt ist, einer mit einem Innengewinde versehenen Betätigungsstange, die gegen Verdrehung gesichert und mit einem Spannarm od. dgl. verbunden ist, sowie mit dem Betätigungsgewinde des Schaftes zum Ausführen des Spannens oder Lösens in Eingriff steht.

Bekannt ist (DE-C-3 638 526), eine von einem Elektromotor angetriebene Vorrichtung, die als linearer Spannzylinder arbeitet. Dabei ist am Ende des Spannzylinders ein Zwischenglied angeordnet, das mit dem Spannhebel gelenkig verbunden ist. Hierbei ist nachteilig, daß der Spannhebel zum Spannen nur eine Auf- und Abbewegung ausführt, so daß eine Anpassung an die Position der Werkstücke nicht gewährleistet ist. Am Ende des Spannvorganges muß der Antriebsmotor abgeschaltet werden. Außerdem sind bei dieser bekannten Spannvorrichtung zusätzliche Bauteile, wie eine axial verschiebbare Axialkupplung, eine Axialfeder für die Gewindespindel, eine bewegliche Axialgleitbüchse,Sicherheitsendschalter u.dgl. vorgesehen.

Bekannt sind auch Schwenkspanner (DE-C-2 909 464 und DE-C-3 603 618), bei denen der Spannkopf bzw. der Spannarm an einem axial bewegten Kolben angeordnet ist. Der Kolben führt einen Hub von einer bestimmten Hublänge aus, der sich aus Schwenkhub und Spannhub zusammensetzt.

Der Nachteil dieser bekannten Vorrichtungen besteht darin, daß beide Möglichkeiten, nämlich als Schwenkspanner oder als linearer Spannzylinder, nicht in einer Vorrichtung zusammengefaßt sind.

Der Erfindung liegt die Aufgabe zugrunde, eine Vorrichtung der eingangs genannten Art so auszubilden, daß bei Übertragung höherer Spannkräfte sowohl ein Einspannen durch Schwenken, als auch durch eine lineare Bewegung möglich ist.

Diese Aufgabe wird nach der Erfindung dadurch gelöst, daß die Außenseite der Betätigungsstange mit einer Außenlängsnut versehen ist, in die ein im Führungsgehäuse wahlweise für einen linearen (axialen) Spannvorgang einschraubbarer Führungs- und Anschlagbolzen eingreift, die Gewindebohrung des Innengewindes der Betätigungsstange mit einer Innenlängsnut versehen ist,
am freien Ende des Schaftes eine abgesetzte Verlängerung mit einer Querbohrung für eine mit einem Kupplungsglied (13) versehene Kupplungseinrichtung vorgesehen ist, deren Kupplungsglied in die Innenlängsnut eingreift und nach dem Anschlagen des Spannarmes an einem der Anschlagstifte aus dieser Längsnut ausrastet zum Ausführen einer linearen Spannbewegung zum Spannen des Werkstückes.

Diese Aufgabe wird weiterhin dadurch gelöst, daß
die Außenseite der Betätigungsstange mit einer Außenlängsnut versehen ist, in die ein im Führungsgehäuse wahlweise für einen linearen (axialen) Spannvorgang einschraubbarer Führungs- und Anschlagbolzen eingreift,
der Schaft ist mittels eines Profilzapfens verlängert und steht im Eingriff mit einem Kupplungsglied mit entsprechendem Innenprofil,
am Ende des Kupplungsgliedes ist eine Druckfeder angebracht, wodurch das Kupplungsglied an einer Schulter der Betätigungsstange unter Drehreibung abgestützt ist und nach dem Anschlagen des Spannarmes an einem der Anschlagstifte die Drehreibung zum Ausführen einer linearen Spannbewegung zum Spannen des Werkstückes überwindet.

Eine vorteilhafte Ausführungsform sieht vor, daß als Rotationsmotor ein Pneumatikmotor vorgesehen ist, der über ein Untersetzungsgetriebe den Schaft antreibt.

Es ist vorteilhaft, daß ein exzentrisch auf der Abtriebswelle des Rotationsmotors angeordneter Mitnehmerstift entsprechend in eine gleichachsig und drehfest mit dem Schaft verbundene Flanschscheibe eingreift und daß diese Flanschscheibe beidseitig auf als Querlager ausgebildete Wälzlager abgestützt ist.

Weiterhin geht man so vor, daß an der Stirnseite des Führungsgehäuses Anschlagstifte für den Spannarm vorgesehen sind.

Hierbei ist es vorteilhaft, daß auf dem mit einem Gewinde versehenen Führungsgehäuse ein Deckel mit am Umfang verstellbaren Anschlagstiften angebracht ist, um einen beliebigen Schwenkwinkel des Spannarmes zu erzielen.

Eine vorteilhafte Ausführungsform sieht vor, daß der Schaft des Rotationsmotors und das Führungsgehäuse mit einem Gewinde zum Einschrauben in eine Arbeitsplatte vorgesehen sind.

Weiterhin ist es vorteilhaft, daß am Führungsgehäuse eine Aufschraubbefestigung für eine Arbeitsplatte vorgesehen ist.

Die Erfindung bringt den Vorteil, daß sich der Spannkopf bzw. der Spannarm nach dem Abstellen des Antriebsmechanismus nicht öffnet. Dies bringt insbesondere Vorteile beim Abstellen der Maschine in Pausen, wodurch eine erhebliche Energieersparnis erzielbar ist. Auch lassen sich für Serienproduktionen Werkstücke auf Paletten für die spätere Bearbeitung vorbereiten. Weiterhin ergibt sich der Vorteil einer kleinen, gedrängten Bauweise und es lassen sich große Spannkräfte gegenüber den bekannten Hydraulikspanneinrichtungen erzielen. Auch lassen sich die verschiedensten mechanischen Anschlußmöglichkeiten verwirklichen.

Die Erfindung wird in der nachfolgenden Beschreibung anhand von in den Zeichnungen dargestellten Ausführungsbeispielen näher erläutert.

Es zeigen,
- Fig. 1: einen Längsschnitt durch die Vorrichtung,
- Fig. 2: eine Ansicht in Pfeilrichtung A,
- Fig. 3: einen Längsschnitt durch eine weitere Ausführungsform der Vorrichtung, wenn diese als Linearspanner arbeitet und
- Fig. 4: diese Vorrichtung gemäß Fig. 3 teilweise geschnitten, wenn diese als Schwenkspanner arbeitet.

Als Antrieb dient ein herkömmlicher pneumatischer, in seiner Drehrichtung umkehrbarer Rotationsmotor 1, der an einem Zwischenstück 2 befestigt ist. Dazu ist das Motorgehäuse beispielsweise mit einem Gewinde 3 versehen und in das Zwischenstück 2 eingeschraubt. Das Zwischenstück 2 dient zum Befestigen der Vorrichtung an einem Maschinentisch. Der Rotationsmotor 1 ist mit einem Untersetzungsgetriebe versehen und ein Mitnehmerstift 4 greift in eine Flanschscheibe 5 ein. Die Lagerung erfolgt mit Hilfe von Wälzlagern 6 bzw. 7 in einem Führungsgehäuse 8, das auf das Zwischenstück 2 aufgeschraubt ist. Wie aus Figur 1 ersichtlich, greift der Mitnehmerstift 4 außermittig in die Flanschscheibe 5 ein und bewegt sich um die zentrale Achse dieser Scheibe 5. An der Scheibe 5 ist mittig ein Schaft 9 befestigt, der außen mit einem Bewegungsgewinde 10 versehen ist. Auf diesem Schaft 9 ist eine Betätigungsstange 11 aufgeschraubt, die innerhalb des Führungsgehäuses 8 verschiebbar ist. Weiterhin besitzt der Schaft 9 eine abgesetzte Verlängerung 12 mit einer Querbohrung 12′, in der ein Kupplungsglied 13 in Form eines Stiftes mit einer Kupplungsfeder 14 angeordnet ist. Dieses Kupplungsglied 13 greift in eine sich axial erstreckende Innenlängsnut 15 an der Innenseite der Betätigungsstange 11 ein. Weiterhin ist die Betätigungsstange 11 in der Mitte mit einer Schmierbohrung 16 versehen und zwischen Führungsgehäuse 8 und Betätigungsstange 11 befindet sich weiterhin ein Abstreifer 17.

Zur Hubbegrenzung ist an der Außenseite der Betätigungsstange 11 eine in axialer Richtung verlaufende Außenlängsnut 18 angebracht, in die ein in das Führungsgehäuse 8 quer eingeschraubter Führungs- und Anschlagbolzen 19 eingreift. Am Ende der Betätigungsstange 11 ist ein Spannarm 20 oder sonstiger Spannkopf befestigt. Zum Begrenzen der Schwenkbewegung des Spannarmes sind an der Stirnseite des Gehäuses 8 Anschlagstifte 21 angebracht.

Wenn die Vorichtung als linearer Spannzylinder arbeitet, ist der in die Außenlängsnut 18 reichende Bolzen 19 eingeschraubt, wobei der Schaft 9 angetrieben wird, so daß die Betätigungsstange 11 axial verschoben wird. Der Verschiebeweg ist durch die Länge der Nut 18 begrenzt.

Soll die Vorrichtung als Schwenkspanner arbeiten, dann wird der Bolzen 19 entfernt, so daß die Betätigungsstange 11 eine Drehbewegung ausführen kann. Dies wird dadurch bewirkt, daß das Kupplungsglied 13 in die Nut 15 einrastet. Diese Einrichtung wirkt gleichzeitig als Überlastschutz, wobei bei einer entsprechenden Hemmung der Drehbewegung für die Betätigungsstange 11 das Kupplungsglied 13 aus der Nut 15 zurückgedrückt wird.

Die Anschlagstifte 21 dienen sowohl als Verdrehsicherung der Betätigungsstange 11, als auch als Schwenkwinkelbegrenzung des Spannarmes 20. Wenn der Spannarm 20 zusätzlich eine Schwenkbewegung unter einem bestimmten Winkel, der beliebig anhand der Anschlagstifte 21 eingestellt werden kann, ausführt, ergibt sich folgende Funktion. Bei ausgefahrener Betätigungsstange 11 und nach dem Entfernen des Bolzens 19 wird der Rotationsmotor 1 derart geschaltet, daß die Betätigungsstange 11 eingefahren wird. Da der Schaft 9 mit der Betätigungsstange 11 durch die Kupplungseinrichtung 13,14 verbunden ist, und der Schaft 9 eine Drehbewegung ausführt, führt der Spannarm 20 ebenfalls eine entsprechende Drehbewegung aus. Die Schwenkbewegung des Spannarmes 20 wird von dem Anschlagstift 21 aufgehalten und die Rutschkupplung wird in Funktion gesetzt, wobei der Anschlagstift 21 die Funktion der Nut 18 und des Bolzens 19 übernimmt, so daß die Betätigungsstange 11 eine Axialbewegung gegen das Werkstück ausführt und dieses fest spannt.

Beim Entspannen wird der Motor 1 entgegengesetzt angetrieben, d.h. die Betätigungsstange 11 wird ausgefahren, so daß das Werkstück freigegeben wird. Wenn die Reibungskraft zwischen dem Spannarm 20 und dem Werkstück kleiner ist, als die Kupplungskraft der Kupplungseinrichtung 13,14, kann der Spannarm 20 bis an einen der Anschlagstifte 21 schwenken. Danach wird bis zum Abschalten des Motors durch die Kupplungseinrichtung 13,14 eine Axialbewegung in Richtung Entspannen bewirkt.

Bei der Ausführungsform nach den Fig. 3 und 4 sind die gleichen Teile mit den gleichen Bezugszeichen versehen wie bei der Ausführungsform nach Fig. 1. In Abweichung von der Ausführungsform nach den Fig. 1 und 2 ist der Schaft 9 durch einen Profilzapfen 12˝ verlängert. Auf diesen Profilzapfen 12˝ ist ein Kupplungsglied 13′ mit einem entsprechenden Innenprofil aufgesetzt und mittels eines Gewindezapfens 30 verlängert, der durch eine Schulter 29 der Betätigungsstange 11 hindurchgeführt ist. Wenn die Vorrichtung als Linearspanner arbeitet, dann ist der Anschlagbolzen 19 eingeschraubt und greift hierbei in die Nut 18 ein (Fig. 3). Durch den angetriebenen Schaft 9 mit dem Gewinde 10 wird die Betätigungsstange 11 achsial verschoben.

Wenn die Vorrichtung nunmehr als Schwenkspanner arbeiten soll (Fig. 4), dann wird in den Raum 26 eine Druckfeder eingesetzt und die Federspannung mittels einer Mutter 31 eingestellt. Durch den Federdruck wird das Kupplungsglied 13′ gegen die Schulter 29 gedrückt. Sobald der Anschlagbolzen 19 aus der Nut 18 herausgeschraubt ist, wird bei einem Drehen des Kupplungsgliedes 13′ durch die Reibung an der Schulter 29 die Betätigungsstange 11 mitgenommen. Nach dem Anschlagen des Spannarmes 20 an einem der Anschlagstifte 21 wird diese Reibung überwunden und die Betätigungsstange 11 führt eine lineare Spannbewegung zum Spannen des Werkstückes aus.

Zum Anbringen des Deckels 28 für die Halterung der Anschlagstifte 21 sind an dem Führungsgehäuse 8 Nuten 24 vorgesehen. Weiterhin ist auf die Betätigungsstange 11 eine Abdeckschraube 25 aufgeschraubt. Die Feder 14′, vorteilhafterweise sind es Tellerfedern, liegt an einer Scheibe 23 an. Zum Befestigen der Vorrichtung an einer Arbeitsplatte dienen einmal Gewindeabschnitte 22 am Führungsgehäuse 8 sowie dem Rotationsmotor 1 und weiterhin eine Aufschraubbefestigung 27 in der Mitte der Vorrichtung am Führungsgehäuse 8.

## Patentansprüche

1. Werkstückspannvorrichtung, die durch einen drehrichtungsumkehrbaren Rotationsmotor betätigbar ist, bestehend aus
1.1 einem vom Rotationsmotor (1) antreibbaren, mit einem Bewegungsgewinde (10) versehenen Schaft (9), der in einem Führungsgehäuse (8) drehbar und in einem Zwischenstück (2) auf Wälzlagern (6,7) axial abgestützt ist
1.2 einer mit einem Innengewinde versehenen Betätigungsstange (11), die gegen Verdrehung gesichert und mit einem Spannarm (20) verbunden ist sowie mit dem Betätigungsgewinde (10) des Schaftes (9) zum Ausführen des Spannens oder Lösens in Eingriff steht, dadurch gekennzeichnet, daß
1.3 die Außenseite der Betätigungsstange (11) mit einer Außenlängsnut (18) versehen ist, in die ein im Führungsgehäuse (8) wahlweise für einen linearen (axialen) Spannvorgang einschraubbarer Führungs- und Anschlagbolzen (19) eingreift,
1.4 die Gewindebohrung des Innengewindes der Betätigungsstange (11) mit einer Innenlängsnut (15) versehen ist,
1.5. am freien Ende des Schaftes (9) eine abgesetzte Verlängerung (12) mit einer Querbohrung (12′) für eine mit einem Kupplungsglied (13) versehene Kupplungseinrichtung vorgesehen ist, deren Kupplungsglied (13) in die Innenlängsnut (15) eingreift und nach dem Anschlagen des Spannarmes (20) an einem der Anschlagstifte (21) aus dieser Längsnut ausrastet zum Ausführen einer linearen Spannbewegung zum Spannen des Werkstückes.

2. Werkstückspannvorrichtung, die durch einen drehrichtungsumkehrbaren Rotationsmotor betätigbar ist, bestehend aus
1.1 einem vom Rotationsmotor (1) antreibbaren, mit einem Bewegungsgewinde (10) versehenen Schaft (9), der in einem Führungsgehäuse (8) drehbar und in einem Zwischenstück (2) auf Wälzlagern (6, 7) axial abgestützt ist,
1.2 einer mit einem Innengewinde versehenen Betätigungsstange (11), die gegen Verdrehung gesichert und mit einem Spannarm (20) verbunden ist sowie mit dem Betätigungsgewinde (10) des Schaftes (9) zum Ausführen des Spannens oder Lösens in Eingriff steht, dadurch gekennzeichnet, daß
1.3 die Außenseite der Betätigungsstange (11) mit einer Außenlängsnut (18) versehen ist, in die ein im Führungsgehäuse (8) wahlweise für einen linearen (axialen) Spannvorgang einschraubbarer Führungs- und Anschlagbolzen (19) eingreift,
1.4 der Schaft (9) mittels Profilzapfen (12˝) verlängert ist und im Eingriff mit einem Kupplungsglied (13′) mit entsprechendem Innenprofil steht,
1.5 am Ende des Kupplungsgliedes (13′) eine Druckfeder (14′) angebracht ist, wodurch das Kupplungsglied (13′) an einer Schulter (29) der Betätigungsstange (11) unter Drehreibung abgestützt ist und nach dem Anschlagen des Spannarmes (20) an einem der Anschlagstifte (21) die Drehreibung zum Ausführen einer linearen Spannbewegung zum Spannen des Werkstückes überwindet.

3. Vorrichtung nach Anspruch 1 oder 2, dadurch gekennzeichnet, daß als Rotationsmotor (1) ein Pneumatikmotor vorgesehen ist, der über ein Untersetzungsgetriebe den Schaft (9) antreibt.

4. Vorrichtung nach Anspruch 1 bis 3, dadurch gekennzeichnet, daß ein exzentrisch auf der Abtriebswelle des Rotationsmotors (1) angeordneter Mitnehmerstift (4) entsprechend in eine gleichachsig und drehfest mit dem Schaft (9) verbundene Flanschscheibe (5) eingreiftt und daß diese Flanschscheibe beidseitig auf als Querlager ausgebildete Wälzlager (6, 7) abgestützt ist.

5. Vorrichtung nach Anspruch 1 oder 2, dadurch gekennzeichnet, daß an der Stirnseite des Führungsgehäuses (8) Anschlagstifte (21) für den Spannarm (20) vorgesehen sind.

6. Vorrichtung nach Anspruch 5, dadurch gekennzeichnet, daß auf dem mit einem Gewinde (22) versehenen Führungsgehäuse (8) ein Deckel (28) mit am Umfang verstellbaren Anschlagstiften (21) angebracht ist, um einen beliebigen Schwenkwinkel des Spannarmes (20) zu erzielen.

7. Vorrichtung nach Anspruch 1 bis 6, dadurch gekennzeichnet, daß der Schaft des Rotationsmotors (1) und das Führungsgehäuse (8) mit einem Gewinde (22) zum Einschrauben in eine Arbeitsplatte versehen sind.

8. Vorrichtung nach Anspruch 1 bis 7, dadurch gekennzeichnet, daß am Führungsgehäuse (8) eine Aufschraubbefestigung (27) für eine Arbeitsplatte vorgesehen ist.

## Claims

1. Workpiece clamping device which is operatable by a direction reversible rotary motor, consisting of
1.1 a shafter (1) drivable by the rotary motor (1), provided with a movement thread (10), which shaft (9) is turnable in a guide casing (8) and is axially supported in an intermediate piece (2) on roller bearings (6,7),
1.2 an operating rod (11) provided with an inside thread, which is secured against twisting and is connected with a clamping arm (20) and stands in engagement with the operating thread (10) of the shaft (9) for the execution of the tensioning or releasing, characterized in that
1.3 the outside of the operation rod (11) is provided with an exterior longitudinal groove (18) into which there engages a guide and stop bolt (19) screwable in the guide casing (8) at will for a linear (axial) clamping process,
1.4 the threaded bore of the inside thread of the operating rod (11) is provided with an inside longitudinal groove (15),
1.5. at the free end of the shaft (9) there is provided an offset extension (12) with a transverse bore (12') for a coupling arrangement provided with a coupling member (13), the coupling member (13) of which engages into the internal longitudinal groove (15) and after the impact of the clamping arm (20) on one of the stop pins (21) disengages of this longitudinal groove for the execution of a linear clamping movement for the clamping of the workpiece.

2. Workpiece clamping device which is operatable by a direction-reversible rotary motor, consisting of
1.1 a shaft (9) drivable by the rotary motor (1), provided with a movement thread (10), which shaft (9) is turnable in a guide casing (8) and is axially supported in an intermediate piece (2) on roller bearings (6,7),
1.2 an operating rod (11) provided with an inside thread, which is secured against twisting and is connected with a clamping arm (20) and stands in engagement with the operating thread (10) of the shaft (9) for the execution of the tensioning or loosening, characterized in that
1.3 the outside of the operating rod (11) is provided with an exterior longitudinal groove (18) into which there engages a guide and stop bolt (19) screwable in the guide casing (8) at will for a linear (axial) clamping process,
1.4 by means of profile lugs (12'') the shaft (9) is extended and stands in engagement with a coupling member (13') with corresponding inside profile,
1.5 at the end of the coupling member (13') there is arranged a pressure spring (14'), whereby the coupling member (13') is supported on a shoulder (29) of the operating rod (11) under rotary friction and after the striking of the clamping arm (20) on one of the stop pins (21) overcomes the rotary friction for the execution of a linear clamping movement for the clamping of the workpiece.

3. Device according to claim 1 or 2, characterized in that as rotary motor (1) there is provided a pneumatic motor which drives the shaft (9) over a reducing gear.

4. Device according to claims 1 to 3, characterized in that a carrier pin (4) arranged eccentrically on the off-drive shaft of the rotary motor (1) engages into a coaxial flange disk (5) joined secure against turning with the shaft (9) and that this flange disk is supported on both sides on roller bearings (6,7) constructed as a transverse bearing.

5. Device according to claim 1 or 2, characterized in that on the face side of the guide casing (8) there are provided stop pins (21) for the clamping arm (20).

6. Device according to claim 5, characterized in that on the guiding case (8) provided with a thread (22) there is arranged a cover (28) with stop pins (21) adjustable on the circumference, in order to achieve an arbitrary swinging angle of the clamping arm (20).

7. Device according to claim 1 to 6, characterized in that the shaft of the rotary motor (1) and the guide casing (8) are provided with a thread (22) for screwing into a work plate.

8. Device according to claims 1 to 7, characterized in that on the guide casing (8) there is provided a screw-on fastening (27) for a work plate.

## Revendications

1. Dispositif de serrage de pièces manoeuvrables par un moteur rotatif dont le sens de rotation est réversible qui consiste en
1.1 un manche (9) muni d'un filet de mouvement (10) manoeuvrable par un moteur rotatif (1), le manche (9) étant tournable dans une cage de guidage (8) et étayé axialement dans une pièce intermédiaire (2) sur boites de rouleau (6,7),
1.2 une barre de commande (11) munie d'un taraudage et bloquée contre torsion et rattachée à un bras de serrage (20) et aussi en prise avec le filet de commande (10) du manche (9) pour l'exécution de la tension ou du détachement, caractérisé en ce que
1.3 la face extérieure de la barre de commande (11) est munie d'une rainure longitudinale extérieure (18) dans laquelle engage un boulon de guidage et d'arrêt (19) vissable dans la cage de guidage (8) facultativement pour une action de serrage linéaire (axiale),
1.4 le percage de filet du taraudage de la barre de commande (11) est muni d'une rainure longitudinale intérieure (15),
1.5 au bout libre du manche (9) est prévu un allongement recoupé (12) avec un perçage transversal (12') prévu pour un dispositif d'accouplement muni d'un membre d'accouplement (13), dont le membre d'accouplement (13) engrene dans la rainure longitudinale intérieure (15) et après l'arrêt du bras de serrage (20) à un des chevilles d'arrêt (21) il déclenche de cette rainure longitudinale pour faire un mouvement de serrage linéaire à fin d'un serrage de la pièce.

2. Dispositif de serrage de pièces manoeuvrables par un moteur rotatif dont le sens de rotation est reversible et qui consiste en
1.1 un manche (9) muni d'un filet de mouvement (10) manoeuvrable par un moteur rotatif (1), le manche (9) étant tournable dans une cage de guidage (8) et étayé axialement dans une pièce intermédiaire (2) sur boites de rouleau (6,7),
1.2 une bare de commande (11) munie d'un taraudage et bloquée contre torsion et rattachée à un bras de serrage (20) et aussi en prise avec le filet de commande (10) du manche (9) pour l'exécution de la tension ou du détachement, caractérisé en ce que
1.3. la face de la barre de commande (11) est prévue d'une rainure longitudinale extérieure (18), dans laquelle engage un boulon de guidage et d'arrêt (19) vissable dans la cage de guidage (8) facultativement pour une action de serrage linéaire (axiale),
1.4 le manche (9) est allongé par des chevilles profilées (12'') et est en prise avec un membre d'accouplement (13') avec profil intérieur correspondant,
1.5 au bout du membre d'accouplement (13') un ressort de pression (14') est placé, par lequel le membre d'accouplement (13') est étayé sous friction rotative à un épaulement (29) de la barre de commande (11) et après l'arrêt du bras de serrage (20) à un des chevilles d'arrêt (21) la friction rotative pour exécuter un mouvement linéaire de serrage pour serrer la pièce est vaincue.

3. Dispositif selon revedication 1 ou 2, caractérisé en ce que comme moteur rotatif (1) un moteur pneumatique est prévu qui, par un réducteur de vitesse, commande le manche (9).

4. Dispositif selon revendications 1 à 3, caractérisé en ce qu'un doigt d'entraînement (4) placé excentriquement sur l'arbre de commande du moteur rotatif (1) engage correspondemment dans une disque de bride (5) du même axe et résistent à la torsion raccordé au manche (9) et que cette disque de bride est étayé des deux côtés sur les boîtes de rouleau (6,7) formées comme boîte transversale.

5. Dispositif selon revendication 1 ou 2, caractérisé en ce qu' à la face de la cage de guidage (8) des chevilles d'arrêt (21) pour le bras de serrage (20) sont prévues.

6. Dispositif selon revendication 5, caractérisé en ce que sur la cage de guidage (8) munie d'un filet (22) un couvercle (28) avec des chevilles d'arrêt ajustables au circuit est plaçé, pour parvenir à un angle d'orientation quelconque.

7. Dispositif selon revendications 1 à 6, caractérisé en ce que le manche du moteur rotatif (1) et la cage de guidage (8) sont munis d'un filet (22) pour être vissé dans une plaque de travail.

8. Dispositif selon revendications 1 à 7, caractérisé en ce que une fixation de vissage (27) pour une plaque de travail est pourvue à la cage de guidage (8).
